# DEMANDE DE BREVET EUROPEEN

(11) **EP 0 134 872 A1**
(43) Date de publication de la demande: **27.03.1985**
(21) Numéro de dépôt: 83402202.2
(22) Date de dépôt: 15.11.1983
(51) Int. Cl.: A61G 7/00, A61G 7/10, A61G 1/00

(54) **Lit bissocié, giratoire, rotatif, tous positionnements**

(30) Priorité: 22.07.1983 WO PCT/FR83/00151
(71) Demandeur: Denat, Jean Albert Léo, Paris XVè (FR)
(72) Inventeur: Denat, Jean Albert Léo, Paris XVè (FR)
(74) Mandataire: Combe, André

(57) **Abrégé**

Ce LIT, ESCAMOTABLE à SOUHAIT (flèche 30) est la SYNTHèSE DES 4 LITS MODULES (5 modules généralement: chaque handicap a le sien)

destinée, par son stratagème sur rails 11, et flasques 12, offrir aux Intervenants une spatialité quasi totale: ASCEN-TIONNEL par Vérin 3,4,Robot 5; ROULANT par cylindres 31 déposant le handicapé sur un 2ème LIT ROULANT, d'où approche minutieuse par "convoyeur", cas par cas, "regards & enfilades" permettant défilé longitudinal du handicap; ANGULAIRE (à BASCULE) pour intervention de flanc, soins sous le corps, remplacement des MODULES, dont le 10 très sophistiqué: 20 à 35cm selon âge, taille, handicap, le corps ne s'infléchissant pas sur un vide d'amplitude inférieure de 20,30,35,cm); LIT ROTATIF (sur 2axes de 10cm), manipulé par TOURELLE 21 animant dans tous les azimuts le CHEVALET 19, lequel quitte son appui (vaste coussinet 20) sur lequel il repose par le coussinet 18. ROBOT 5 & 16 de transmission & d'assemblage (gâche électrique). VéRIN 15.TUNIQUE de "contact"(en"cuir prêtant":3 strates en chicane) autorisant déposition en douceur surTABLE MULTIDIRECTIONNELLE 27, ou baignoire, ou kinésithérapie. ACCIDENTé recueilli graduellement sur TAPIS=ClVlèRE anti- choc.

## Description

L'Addition demandée ici en vertu des règ·13,68(PCT)..consiste en une pluralité d'inventions(unité d'invention, synthèse) ayant pour tronc commun le BREVET 8214080,dont les dispositifs reposent sur 2 principes liminaires: a)DISSOCIATION du LIT classique:EX-SOMMIER remplacé par 4 Colonnes à ressorts 1,2,ascensionnel par vérin 3,télécommande 4,ou par Robot 5;EX-MATELAS devient Montage de 5(6,7..)MODULES de SUBSTITUTION 6,7, 8,9,10(chaque handicap peut avoir le sien..),dont le 10 DIX au milieu, le plus apte à annihiler les escarres(champignons tripodes,bulleses..) emmagasiner, éliminer les souillures. LES DEUX offrent dès lors une spatialité délivrée des entraves traditionnelles; b)Le corps humain ne (s'affaisse) fléchit paB si le décubitus (même latéral)repose sur un vide ne dépassant pas une amplitude de 25, 30, 35 cm selon âge taille,handicap.Il peut donc être "travaillé" au plan inférieur:nettoyage par le bas par lance,spray,massages,pansem ments,petite chirurgie,dépose patelle ou par segments successifs:28.. BUT POURSUIVI :dans une spatialité qui permet les évolutions des intervenants & les Translations des patients, escamoterle LIT (roulettes 11, flasques d'arrêt 12), en ne gardant que la partie modulaire, disposer d'un système qui réalise une cinétique quasi illimitée:rotation,diagonale,giration,translation angulaire,linéaire,oiroulaire, ascension etc.. Une manivelle 13,un volant 14, un vérin 15,ou mieux un Robot 16 de transmission devenant ROBOT d'assemblage(Modules minces,capitonnés,aisés à "plaquer"sur le rebord du OADRE:gâche électrique)assureront la marche souple d'un dispositif qui autorisera les positionnements minutieux.Au total,traiter au "cas par cas", visionner l'approche précise du malade,parfaire les équipements actuels.Le vérin 3permet l'ascension préalable du CADRE Modulaire.Le MONTAGE Modulaire repose à ses extrémités sur des AXES de 10cm(17),qui pivotet sur coussinet 18 à la base du chevalet 19, lequel, en station normale,repose sur des coussinets plus vastes 20.Une fois escamoté le LIT-00-LONNES,ce chevalet est le veoteur du mouvement rotatif assuré par volant 14(ou Robot de transmission).Il assure aussi le mouvement giratoire grâce à la TOURELLE 21, qui anime unrou= lement à billes & engrenages22 commandé par manivelle 13 ou ROBOT 16.Ce même Robot commande la manivelle 23 qui actionne une chaine-courroie 24 sur poulie 25.24 est solidaire du Chevalet en26.Ilest ainsi permis de positionner le handicapé selon les nécessités & de le déposer,p.ex.sur une plaque tournante tous usages,dans une baignoire mobile(roulettes entravées..)ou sur une TABLE d'OPéRATION MULTIDIRECTIONNELLE 27. Le"doigté"(passage"velours"d'une plage à une autre par modules ou segments successifs)est garanti par la TUNIQUE 28(& le COCON 29):3strates en"cuir prêtant",non adhérent,donc"coulant",qui,aseptisé avant retournement,peut revêtir la TABLE, Il suffit de replacer l'opéré dans l'axe,de ramener le LIT 30 sur lequel les coussinets 20 accueillent les coussinets 18:le malade est au repos, accessible au minimum.

Le LIT MODULAIRE peut être ROULANT:2cylindres 31 animant un"convoyeur",entraînent sur un 2èmeLIT ROULANT,avant ou après opération,le patient que l'on veut positionner dans le sens longitudinal,afin de contrôler & rectifier,portion par portion, la bonne marche du handicap.A cet égard,noter que le DIX est mince,aisément décrochable.

Imaginons un accidenté sur route.Il importe de "récupérer" cet handicapé à 20,50,80%,de telle sorte que le dispositif ci-dessus ait quelque chance de parachever le sauvetage.Cette récupération est la préface indispensable et FAIT PARTIE du DISPOSITIF, qui manipulera désormais le patient dans les meilleures conditions.Si possible,dégager le talus, disposer en contre-bas un LIT ROULANT 31, facile à emporter dans une ambulance.Un TAPIS-CIVIèRE 32,(plusieurs strates en cuir prêtant p.exnon .adhérent, donc"coulant"),est muni sur ses lisières de lames & tringles très minces (en"composite") 33 &d'aiguillettes 34.L'art du Secouriste consiste à insinuer lames,..aiguillettes dans le maximum de "poches"repérables,puis en soulevant,à glisser doucement une gaine nantie de bulles,ampoules 35 qu'il faut gonfler 36 pour permettre au corps de gagner le TAPIS-CIVIèRE par étapes.Il sera alors, roulé, hissé sur le LIT ROULANT,& de là parviendra dans de meilleures oonditions au LIT DISSOCIé, ROTATIF, GIRATOIRE,etc...Hélicoptère bienvenu.

## Revendications

1)LIT DISSOCIé, GIRATOIRE, ROTATIF, TOUS POSITIONNEMENTS, selon Revend.1 du BREVET 8214080,aeraotérisé par un dispositif ( SEUL d'où une fig.UNIQUE 1),accompagné d'un appoint sui gene- ris,de type SECOURISTE 2,préludant nécessairement au dit dispositif(synthèse), lequel repose sur 2 prinsipes liminaires: a)LITSOINDé en 4 Colonnesà ressorts 1,2,et MONTAGE MODULAIRE (4,5,6,modules de substitution,6,7,8,9,10,chaque handicap ayant le sien,et le 10,faoe à la zône pelvienne,étant le plus sophistiqué: champignons tripodes,bulles etc b)Le corps ne s'infléchit pas sur un vide d'amplitude ne dépassant pas 20, 25,30cm...selon âge,taille,handicap.

2)LIT DISSOCIé...,selon Revend.1 caractérisé par le fait que le LIT est ESCAMOTABLE AD LIBITUM (rails 11,flasques d'arrêt 12..):une fois le LIT repoussé,on ne conserve "en suspension" que la partie modulaire.Par le fait que ce stratagème libère de toutes les entraves qpatialea traditionnelles,la supers truoture étant dès lors solidaire d'une TOURELLE 21, par le truchement d'un CHEVALET 19 vecteur en son coussinet 18 de l'ASSEHBLAGE MODULAIRE (donc du patient) qui repose ,en particulier, sur un coussinet plus vaste et fixe,le 20.

3)LIT DISSOCIé,...,selon Revend.1,2,caractérisé par le fait que ROBOT 5,16,ou Vérin 3, 15,ou simple manivelle 14,13,25, animant par circuit à roulettes ou engrenage,ou axe aux extrémités,le Chevalet,réalise à point nommé, et intentionnellement, les élévation, giration, rotation, positionnement angulaire,ou à la diagonale, etc..., selon nécessités, et bon vouloir de l'opérateur;

4)LIT DISSOCIé,...selon Revend.1,2,3, caractérisé par le fait que toutes précautions matérielles sont prises pour que l'accidenté, le malade, entre en contact aussi peu traumatisant que possible avec la TABLE d'OPéRATION etc..fig.2,31,32,33,34,35, 36==fig.1: TUNIQUE 28,en 3 strates de"ouir prêtant",formant chicane et zigzags;OOCON 29 avec sa lucarne; table d'opération MUL/TTDIRECTIONNELLE 27 etc...

5)LIT DISSOCIé...,selon Revend.1,2,3,4,oaractérisé en ce qu' il autorise l'emploi de tous autres équipements complémentaires, tels que table tournante tous usages,baignoire mobile, (roulettes entravées).méoanothérapie,kinésithérapie eto..eto.
